# EUROPÄISCHE PATENTSCHRIFT

(11) **EP 1 355 017 B1**
(45) Veröffentlichungstag und Bekanntmachung des Hinweises auf die Patenterteilung: **29.05.2013**
(21) Anmeldenummer: 03005751.7
(22) Anmeldetag: 14.03.2003
(51) Int. Cl.: E04D 13/035, E05D 7/086, E05D 15/44

(54) **Als Schwingfenster ausgebildetes Schrägdachfenster**
Roof window with a pivoting window part
Fenêtre de toiture avec une partie de fenêtre pivotante

(30) Priorität: 17.04.2002 DE 20206172 U
(43) Veröffentlichungstag der Anmeldung: 22.10.2003
(73) Patentinhaber: ROTO FRANK AG, 70771 Leinfelden-Echterdingen (DE)
(72) Erfinder: Frank, Karl-Heinz, 71111 Waldenbuch (DE); Gruber, Reinhold, 97922 Lauda-Königshofen (DE); Stang, Uwe, 97980 Bad Mergentheim-Wachbach (DE); Eckart, Karl, 74673 Mulfingen-Zaisenhausen (DE)

(56) Entgegenhaltungen:
- EP-A- 0 671 521
- EP-A- 0 846 815
- EP-A- 0 874 102
- EP-A- 0 972 885
- FR-A- 1 268 945
- GB-A- 888 302

## Beschreibung

Die Erfindung betrifft ein als Schwingfenster ausgebildetes Schrägdachfenster, insbesondere Schrägdachwohnfenster, gemäß dem Oberbegriff des Anspruchs 1.

Bekannte Schwing-Schrägdachfenster weisen jeweils zwei Schwinglager auf, die den Flügelrahmen an den Seiten im Bereich seiner Mitte drehbar mit dem Blendrahmen verbinden. Eine Hemmung sorgt dafür, dass ein selbstständiges Schwingen des geöffneten Flügels verhindert ist. Hierzu wird die Drehachse gebremst oder ein Bremselement ist nahe der Drehachse in einer Kreisbogenführung bremsend aufgenommen.

Das Dokument EP-A-874102 offenbart ein Schwingfenster das alle Merkmale des Oberbegriffs des Anspruchs 1 hat.

Der Erfindung liegt die Aufgabe zugrunde, ein neuartiges Schwingfenster zu schaffen, das eine andere Konstruktion aufweist und insbesondere preiswert und stabil ist.

Diese Aufgabe wird bei einem Schwingfenster des eingagnsgennanten Art durch die Kennzeichnenden Merkmale des Anspruchs 1 gelöst. Aufgrund der jedem Vertikalholm des Flügelrahmens zugeordneten Führungsstangen, die im Bereich ihres oberen Endes am Blendrahmen schwenkbar gelagert ist und im Bereich ihres unteren Endes mittels eines Schwinglagers den Flügelrahmen tragen, ist eine Konstruktion, vergleichbar einem Klapp-Schwing-fenster geschaffen, die erfindungsgemäß jedoch nicht für eine Klappfunktion im herkömmlichen Sinne genutzt wird, sondern als Schwinglagerung für das Schwingfenster dient. Es handelt sich daher um ein "reines" Schwingfenster, das nur diese Öffnungsfunktion aufweist. Aufgrund der erfindungsgemäßen Ausgestaltung, dass unabhängig von sämtlichen möglichen Stellungen der Betätigungshandhabe oder Betätigungseinrichtung das Bremselement und das Gegenelement bei geschlossenem sowie im Lüftungsstellbereich geöffnetem Flügelrahmen miteinander zusammenwirken, ist ein Verlagern des Flügelrahmens in eine Klappöffnungsstellung nicht möglich oder aufgrund der Schwerkraft, die den Flügelrahmen auf den Blendrahmen drückt nicht gegeben. Die Betätigungshandhabe kann insbesondere somit nicht in eine Stellung verbracht werden, in der -über das Treibstangensystem- oder Bremselement und Gegenelement entkoppelt werden und ein Aufklappen des Flügels möglich wäre. Vielmehr wird durch die Kopplung von Bremselement und Gegenelement die Schwingöffnungsfunktion fest vorgegeben. Entsprechendes gilt für ein Anliegen des Bremselements auf ein Gegenelement (Anlagebahn) am Blendrahmen. Diese Anlage von Bremselement und Gegenelement bleibt im Lüftungsstellungsbereich insbesondere aufgrund des Gewichtes des Flügelrahmens stets erhalten, so dass keine Klappöffnungsstellung vorliegt. Es hat sich herausgestellt, dass die erfindungsgemäße Konstruktion einfach und stabil realisierbar ist und einen sicheren Betrieb des Schwingfensters -auch in geöffneter Stellung- zulässt. Unter "Lüftungsstellbereich" ist der Stellbereich des geöffneten Flügelrahmens zu verstehen, der dem "normalen" Schwingöffnen des Flügelrahmens entspricht, ohne dass die Bewegung derart weit durchgeführt wird, dass die Putzstellung des Fensterflügels erreicht wird. Im Zuge dieser Anmeldung wird ein weiter verlagertes Schwingfenster als sich in Putzstellung befindend bezeichnet.

Nach einer Weiterbildung der Erfindung ist vorgesehen, dass sich das Bremselement oder das Gegenelement innerhalb des Lüftungsstellbereichs entlang einer linearen oder im Wesentlichen linearen Bahn bewegt. Mithin erfolgt die Verlagerung des Elements auf einer Geraden oder auf einer angenäherten Geraden, wobei bevorzugt das Gegenelement eine Zwangsführung darstellt, in der das Bremselement geführt wird. Ist das Gegenelement entlang einer Linearführung geführt, also eine gerade Führung vorgesehen, so ist automatisch eine Verlagerungsbewegung des Bremselements entlang einer geraden linearen Bahn sichergestellt.

Nach einer Weiterbildung der Erfindung ist vorgesehen, dass die lineare Bahn parallel zur Öffnungsebene des Blendrahmens oder zur Glasscheibenebene des Flügelrahmens verläuft. Zusätzlich bevorzugt verläuft die lineare Bahn parallel zur Längserstreckung der Vertikalholme des Flügelrahmens.

Nach einer Weiterbildung der Erfindung ist vorgesehen, dass zumindest bei geschlossenem Flügelrahmen die Schwingachse näher zum unteren Querholm des Flügelrahmens liegt, als das Bremselement. Überdies ist bevorzugt vorgesehen, dass in Bezug auf die Öffnungsebene des Blendrahmens der senkrechte Abstand von dieser zur Schwingachse größer ist, als der senkrechte Abstand zum Bremselement oder Gegenelement. Durch diese Konstruktion ist sichergestellt, dass sich -aus der geschlossenen Stellung heraus- bei der Öffnungsbewegung, also beim Verschwingen des Flügelrahmens um die Schwingachse ein geringfügiges Aufklappen der Führungsstangen relativ zum Blendrahmen einstellt mit der Folge, dass sich die Schwingachse leicht nach oben verlagert und hierdurch ein linearer Bewegungsablauf -wie vorstehend bereits beschriebenin der Bremseinrichtung möglich wird.

Nach der Erfindung ist vorgesehen, dass sich an die Bremseinrichtung eine Fangeinrichtung zur Fixierung einer Putzstellung des Flügelrahmens anschließt. Wird das Schwingfenster entlang seines maximalen Lüftungsstellbereichs verschwenkt, so gelangt es anschließend in die Putzstellung, das heißt, vom Wohnraum aus ist die Außenseite der Fensterscheibe zugänglich und kann daher auf einfache Weise gereinigt werden. Das Bremselement wird in der Putzstellung von einem entsprechenden Fanganschlag der Fangeinrichtung gehalten, so dass auch die Putzstellung nicht selbstständig verlassen werden kann.

Für eine einfache Montage, also ein problemloses Einhängen des Flügelrahmens, ist zwischen der Bremseinrichtung und der Fangeinrichtung eine ein Außereingriff von Bremselement und Gegenelement ermöglichende Montagelücke vorgesehen. Diese Montagelücke ermöglicht es beim Einhängen des Flügelrahmens in den Blendrahmen das Bremselement in das Gegenelement einzuführen. Entsprechendes gilt beim Demontieren, das heißt die beiden Elemente können Außereingriff gebracht werden.

Bevorzugt sind Bremseinrichtung und Fangeinrichtung als separate Bauteile ausgebildet, wobei als Bremseinrichtung insbesondere Metallwerkstoff und als Fangeinrichtung insbesondere Kunststoffwerkstoff für die Herstellung dieser Teile eingesetzt wird.

Schließlich ist das Bremselement ein Gleit- oder Rollelement und das Gegenelement ist als Gleitoder Rollführung ausgebildet. Das Gleit- oder Rollelement befindet sich vorzugsweise am Flügelrahmen; die Gleit- oder Rollführung ist am Blendrahmen angeordnet.

Die Zeichnungen veranschaulichen die Erfindung anhand eines Ausführungsbeispiels und zwar zeigt:
- Figur 1: eine Seitenansicht auf ein als Schwingfenster ausgebildetes Schrägdachwohnfenster in geschlossener Stellung,
- Figur 2: das Schwingfenster in schwinggeöffneter Stellung,
- Figur 3: das Schwingfenster in Putzstellung,
- Figur 4: das Schwingfenster der Figur 1 im Bereich der Schwingachse,
- Figur 5: das Schwingfenster der Figur 2 im Bereich der Schwingachse,
- Figur 6: das Schwingfenster der Figur 3 im Bereich der Schwingachse und
- Figur 7: ein Schnitt entlang der Linie A-A in Figur 4.

Gemäß Figur 1 besitzt das als Schwingfenster 1 ausgebildete Schrägdachwohnfenster 2 einen Blendrahmen 3 und einen Flügelrahmen 4. Der Flügelrahmen 4 ist mit einer Betätigungshandhabe 5 versehen, mit der über ein entsprechendes Treibstangensystem die Verriegelungsstellung des Flügelrahmens 4 gegenüber dem Blendrahmen 3 herbeigeführt werden kann. Ferner lässt sich mit der Betätigungshandhabe 5 eine Entriegelungsstellung anfahren, aus der heraus das Schwingfenster 1 schwinggeöffnet werden kann (Figur 2). In seinem in Einbaulage oberen Bereich 6 weist der Blendrahmen 3 eine Schwenkachse 7 auf, um die zwei Führungsstangen 8 verschwenkt werden können. Ein Vergleich der Figuren 1 und 2 zeigt, dass sich die Führungsstangen 8 beim Schwingöffnen des Fensters um einen kleinen Winkel in Richtung des Pfeiles 9 um die Schwenkachse 7 verlagern. In dem einen, oberen Endbereich 10 der Führungsstangen 8 ist die Schwenkachse 7 angeordnet. Im anderen, unteren Endbereich 11 der Führungsstangen 8 befindet sich eine Schwingachse 12, mittels der der Flügelrahmen 4 etwa in seinem mittleren Bereich horizontal schwingen kann. Aus Gründen der Darstellung (Seitendarstellung) sind den Figuren 3 bis 6 nur jeweils eine Führungsstange 8 entnehmbar. Die Anordnung ist derart getroffen, dass jedem Vertikalholm 13 des Blendrahmens 2 beziehungsweise jedem oberen Bereich 14 jedes Vertikalholms 15 des Flügelrahmens 4 eine Führungsstange 8 zugeordnet ist. Etwa im mittleren Bereich jedes Vertikalholms 13 des Blendrahmens 3 ist eine Bremseinrichtung 16 angeordnet, zu der ein Bremselement 17 gehört, das am Flügelrahmen 4 angeordnet ist. Ferner weist die Bremseinrichtung 16 ein Gegenelement 18 auf, das am Blendrahmen 3 ortsfest positioniert ist. Auf der dem unteren Horizontalholm 19 des Blendrahmens 2 zugekehrten Seite befindet sich neben der Bremseinrichtung 16 eine Fangeinrichtung 20, wobei zwischen Bremseinrichtung 16 und Fangeinrichtung 20 eine Montagelücke 21 frei bleibt.

Wird der Flügelrahmen 2 aus der geöffneten Stellung der Figur 2 weiter im Gegenuhrzeigersinn um die Schwingachse 12 verlagert, so wird die Putzstellung gemäß Figur 3 eingenommen.

Im Nachstehenden wird auf die Figuren 4 bis 6 näher eingegangen, die den Bereich um die Schwingachse 12 verdeutlichen. Von jeder der Führungsstangen 8 geht ein Flachblechsteg 22 aus, der einen stumpfwinkligen Bogen 23 aufweist und in Richtung auf den Blendrahmen 3 verläuft und dann mittels eines etwa 100°-Bogens 24 in einem freien Ende 25 ausläuft. Im Bereich des freien Endes 25 jedes Flachblechstegs 22 befindet sich eine Lagerbohrung 26, in die ein Lagerbolzen 27 eingreift, der ferner eine Lagerbohrung 28 eines Lagerblechs 29 durchgreift. Das jeweilige Lagerblech 29 ist am Flügelrahmen 4 befestigt.

Ferner geht von jeder Stirnseite 30 des Flügelrahmens 4 etwa im mittleren Bereich seiner Längserstreckung das Bremselement 17 in Form eines auf einem Bolzen 31 drehbar gelagerten, rechteckigen oder quadratischen Formstücks 32 aus, das gemäß der Figuren 4 und 5 in das Gegenelement 18 eingreift, das als in Richtung auf den Flügelrahmen 4 offener Führungskanal 33 ausgebildet ist. Die Querschnittsabmessungen des Formstücks 32 sind derart gewählt, dass im Führungskanal 33 eine Hemmung hinsichtlich einer Verlagerung derart auftritt, dass das Formstück 32 nur unter Aufwendung einer gewissen Kraft im Führungskanal 33 verschoben werden kann, wobei die Größe der Kraft so gewählt ist, dass eine eingestellte Schwingfensteröffnungsstellung nicht selbsttätig -auch nicht bei leichtem Winddruckverlassen wird.

Der Führungskanal 33 ist in Richtung auf die Fangeinrichtung 20 offen ausgebildet, so dass dort das Formstück 32 bei entsprechender Schwingstellung des Schwingfensters 1 austreten und in die Montagelücke 21 eintreten kann, die nach obenhin (Pfeil 34) offen ist und daher bei der Montage beziehungsweise Demontage des Flügelrahmens 4 ein Einführen beziehungsweise Herausnehmen des Formstücks 32 ermöglicht.

Wird das Schwingfenster 1 derart weit um die die Schwingachse 12 bildenden Lagerbolzen 27 geschwungen, dass das Formstück 32 bis in einen Fanganschlag 35 eintritt, so ist ein weiteres Aufschwingen verhindert und die Putzstellung eingenommen.

Aus den Figuren 1 bis 6 ist deutlich erkennbar, dass im Zuge des Schwingöffnens des Schwingfensters 1 die Führungsstangen 8 um ihre Schwenkachse 7 entsprechend der sich einstellenden Verhältnisse in Bezug auf Schwingachse 12 zur Führung des Formstücks 32 in dem Führungskanal 33 verschwenkt. Liegt das Formstück 32 in der Montagenische 21 ein, so ist grundsätzlich zwar ein weiteres Hochschwenken der Führungsstangen 3 möglich, jedoch aufgrund des Eigengewichtes des Flügelrahmens 4 praktisch nicht gegeben. Vielmehr tritt bei weiterem Verschwingen das Formstück 32 in den Fanganschlag 35 ein, der eine Übergriffkante 36 aufweist, so dass in der Putzstellung ein weiteres Anheben der Führungsstangen 8 und damit des Flügelrahmens 4 verhindert ist. Insbesondere der Figur 5 ist zu entnehmen, dass etwa im Bereich des Endes 37 des Führungskanals 33 die innerhalb der Bremseinrichtung 16 ebene, geradlinige Führungsbahn ansteigt (Steigung 38), so dass mittels des Formstücks 32 beim Schwingen des Flügelrahmens 4 ein Anheben erfolgt.

Aus den Figuren 4 bis 6 ist deutlich zu entnehmen, dass sich in Einbaulage die Schwingachse 12 oberhalb des Bremselements 17 befindet, wobei die Anordnung derart getroffen ist, dass die Schwingachse 12 näher zum unteren Horizontalholm 19 beziehungsweise zum entsprechenden unteren Horizontalholm 39 des Flügelrahmens 4 liegt, als das Bremselement 17, also das Formstück 32.

Die Bremseinrichtung 16, also das Bremseelement 17 und auch das Gegenelement 18 sind aus Metall gefertigt. Als separate Baueinheit dazu ist die Fangeinrichtung 20 ausgeführt, wobei diese aus widerstandsfähigem Kunststoff besteht.

Da -unabhängig von der Stellung der Betätigungshandhabe 5- während des Lüftungsstellbereichs, also während des Schwingwinkelbereichs in dem sich das Formstück 32 innerhalb des Führungskanals 33 befindet, nur eine Flügelrahmenverlagerung um die Schwingachse 12 möglich ist, handelt es sich bei dem Gegenstand der Erfindung um ein reines Schwingfenster, das keine Klappfunktion im Sinne eines bekannten Klapp-Schwingfensters zulässt. Gleichwohl gibt es eine geringe Schwenkbewegung um die Schwenkachse 7, das heißt, die Führungsstangen 8 verlagern sich geringfügig in Richtung des Pfeiles 9 beziehungsweise entgegen der Richtung des Pfeiles 9 in Abhängigkeit von der Flügelstellung. Die hierdurch gegebene Kinematik ist vorteilhaft für Abdeckbleche auf den unteren Abschnitten der Vertikalholme 15 des Flügelrahmens 2, die etwa im Bereich der Schwingachse 9 ein Stück weit überfangen sind von entsprechenden Abdeckblechen auf den Führungsstangen 8. Ein Anstoßen an die unteren Endkanten der sich auf den Führungsstangen 8 befindlichen Abdeckbleche ist vermieden. Ferner gestattet die sich aus der Konstruktion ergebende Kinematik die Verwendung einer etwa im horizontalen mittleren Bereich des Flügelrahmens 4 beziehungsweise des Blendrahmens 3 angeordnete Bremseinrichtung 16, insbesondere gepaart mit der Maßgabe, dass eine lineare Bremsung, also entlang einer Geraden, erfolgt.

## Patentansprüche

1. Als Schwingfenster (1) ausgebildetes Schrägdachfenster, insbesondere Schrägdachwohnfenster (2), mit einem Blendrahmen (3) und einem mit Betätigungshandhabe (5) oder Betätigungseinrichtung versehenen Flügelrahmen (4), der schwingbar gelagert und mittels einer, ein selbstständiges Schwingen verhindernden Bremseinrichtung (16) gehemmt ist, wobei die Bremseinrichtung (16) von mindestens einem am Flügelrahmen (4) oder Blendrahmen (3) angeordneten Bremselement (17) und mindestens einem mit diesem zusammenwirkenden, insbesondere in Eingriff stehenden, am Blendrahmen (3) oder Flügelrahmen (4) angeordneten Gegenelement (18) gebildet ist, wobei der Flügelrahmen (4) um eine Schwingachse (12) schwingbar mittels an den beiden Vertikalholmen (15) des Flügelrahmens (4) angelenkten Führungsstangen (8) am Blendrahmen (3) gehalten ist, und wobei die Führungsstangen (8) schwenkbar am Blendrahmen (3) lagern, **dadurch gekennzeichnet, dass** unabhängig von sämtlichen möglichen Stellungen der Betätigungshandhabe (5) oder der Betätigungseinrichtung das Bremselement (17) und das Gegenelement (18) bei geschlossenem sowie im Lüftungsstellungsbereich geöffnetem Flügelrahmen (4) stets miteinander zusammenwirken, insbesondere in Eingriff oder in Anlage stehen, und dass sich an die Bremseinrichtung (16) eine Fangeinrichtung (20) zur Fixierung einer Putzstellung des Flügelrahmens (4) anschließt, wobei zwischen der Bremseinrichtung (16) und der Fangeinrichtung (20) eine ein Außereingriff von Bremselement (17) und Gegenelement (18) ermöglichende Montagelücke (21) befindet.

2. Schwingfenster nach Anspruch 1, **dadurch gekennzeichnet, dass** sich das Bremselement (17) oder das Gegenelement (18) innerhalb des Lüftungsstellungsbereichs entlang einer linearen oder im Wesentlichen linearen Bahn bewegt.

3. Schwingfenster nach Anspruch 2 , **dadurch gekennzeichnet, dass** die lineare Bahn parallel zur Öffnungsebene des Blendrahmens (3) oder zur Glasscheibenebene des Flügelrahmens (4) verläuft.

4. Schwingfenster nach einem der vorhergehenden Ansprüche, **dadurch gekennzeichnet, dass** zumindest bei geschlossenem Flügelrahmen (4) die Schwingachse (12) näher zum unteren Querholmen (39) des Flügelrahmens (4) liegt als das Bremselement (17).

5. Schwingfenster nach einem der vorhergehenden Ansprüche, **dadurch gekennzeichnet, dass** in Bezug auf die Öffnungsebene des Blendrahmens (3) der senkrechte Abstand von dieser zur Schwingachse (12) größer ist als der senkrechte Abstand zum Bremselement (17) oder Gegenelement (18).

6. Schwingfenster nach einem der vorhergehenden Ansprüche, **dadurch gekennzeichnet, dass** Bremseinrichtung (16) und Fangeinrichtung (20) als separate Bauteile ausgebildet sind.

7. Schwingfenster nach einem der vorhergehenden Ansprüche, **dadurch gekennzeichnet, dass** das Bremselement (17) ein Gleit- oder Rollelement ist und dass das Gegenelement (18) eine Gleit- oder Rollführung ist.

## Claims

1. A pitched roof window designed as a pivot window (1), in particular a slanted roof window (2), with a blind frame (3) and a window frame (4) fitted with an operating handle (5) or operating device which is swingable and by means of a braking device (16) independent rocking is prevented, wherein the braking device (16) is made up of at least one brake element (17) attached to either the window frame (4) or blind frame (3) and at least one of those engaging with in particular a counter element (18) on the blind frame (3) or window frame (4), wherein the window frame (4) is swingable around a centreline horizontal pivot (12) by means of the two frame uprights (15) of the window frame (4) hinged to sliding strut supports (8) held on the blind frame (3), and wherein the strut supports (8) are swingably mounted on the blind frame (3), is **characterized in that**, independently of all the possible positions of the operating handle (5) or the operating device, the braking element (17) and the counter-element (18) of the window frame (4) either in closed or in ventilation position cooperate always with each other, in particular if engaged or in contact, and that at the braking device (16) a catching device (20) is attached for maintaining a cleaning position of the window frame (4), wherein there is an installation hole (21) between the brake device (16) and the catching device (20) in order to enable the disengagement of the brake element (17) and of the counter-element (18).

2. Pivot window according to claim 1, is **characterized in that** the braking element (17) or the counter-element (18) within the range of ventilation positions moves along a linear or an essentially linear path.

3. Pivot window according to claim 2, is **characterized in that** the linear path is parallel to the opening plane of the blind frame (3) or to the plane of the glass pane of the window frame (4)

4. Pivot window according to any one of the preceding claims, is **characterized in that** at least with a closed window frame (4) the centreline horizontal pivot (12) is closer to the lower crossbars (39) of the window frame (4) as the brake element (17).

5. Pivot window according to any one of the preceding claims, is **characterized in that** in relation to the opening plane of the blind frame (3) the vertical distance from this plane to the centreline horizontal pivot (12) is greater than the vertical distance to the braking element (17) or counter-element (18).

6. Pivot window according to any one of the preceding claims, is **characterized in that** the braking device (16) and catching device (20) are designed as separate components.

7. Pivot window according to any one of the preceding claims, is **characterized in that** the braking element (17) is a sliding or roller element, and that the counter element (18) is a sliding or roller guide.

## Revendications

1. Fenêtre de combles en pente en particulier fenêtre de combles d'habitation (2) réalisée sous la forme d'une fenêtre basculante (1), comportant un châssis dormant (3) et un châssis de battant (4) équipé d'une poignée d'actionnement (5) ou d'un dispositif d'actionnement qui est monté pivotant et est bloqué au moyen d'un dispositif de freinage (16) empêchant un basculement autonome, ce dispositif de freinage (16) étant formé par au moins un élément de freinage (17) monté sur le châssis de battant (4) ou sur le châssis dormant (3) et par au moins un élément antagoniste (18) monté sur le châssis dormant (3) ou sur le châssis de battant (4) coopérant avec l'élément de freinage (17), et en particulier venant en prise avec celui-ci, le châssis de battant (4) étant maintenu mobile en pivotement sur le châssis dormant (3) autour d'un axe de pivotement (12) au moyen de tiges de guidage (8) articulées sur les deux longerons verticaux (15) du châssis de battant (4) et les tiges de guidage (8) étant montées pivotantes sur le châssis dormant (3),
**caractérisée en ce qu'**
indépendamment de toutes les positions possibles de la poignée d'actionnement (5) ou du dispositif d'actionnement, l'élément de freinage (17) et l'élément antagoniste (18) coopèrent toujours et en particulier viennent toujours en prise ou en appui lorsque le châssis de battant (4) est fermé ou est ouvert dans la plage de positions d'aération, et, le dispositif de freinage (16) comporte un dispositif d'arrêt de sécurité (20) pour permettre de fixer le châssis de battant (4), dans une position de nettoyage un interstice de montage (21) permettant la mise en prise par l'extérieur de l'élément de freinage (17) et de l'élément antagoniste (18) étant situé entre le dispositif de freinage (16) et le dispositif d'arrêt de sécurité (20).

2. Fenêtre basculante conforme à la revendication 1,
**caractérisée en ce que**
dans la plage de positions d'aération l'élément de freinage (17) ou l'élément antagoniste (18) se déplace le long d'un chemin linéaire ou essentiellement linéaire.

3. Fenêtre basculante conforme à la revendication 2,
**caractérisée en ce que**
le chemin linéaire est orienté parallèlement au plan d'ouverture du châssis dormant (3) ou au plan de la vitre du châssis de battant (4).

4. Fenêtre basculante conforme à l'une des revendications précédentes,
**caractérisée en ce qu'**
au moins lorsque le châssis de battant (4) est fermé, l'axe de pivotement (12) est situé plus prés du longeron transversal inférieur (39) du châssis de battant (4) que l'élément de freinage (17).

5. Fenêtre basculante conforme à l'une des revendications précédentes,
**caractérisée en ce que**
par rapport au plan d'ouverture du châssis dormant (3), la distance verticale de ce châssis à l'axe de pivotement (12) est supérieur à sa distance verticale de l'élément de freinage (17) ou de l'élément antagoniste (18).

6. Fenêtre basculante conforme à l'une des revendications précédentes,
**caractérisée en ce que**
le dispositif de freinage (16) et le dispositif d'arrêt de sécurité (20) sont réalisés sous la forme d'éléments séparés.

7. Fenêtre basculante conforme à l'une des revendications précédentes,
**caractérisée en ce que**
l'élément de freinage (17) est un élément de glissement ou un élément à galets, et l'élément antagoniste (18) est un élément de guidage à glissement ou à galets.
